# EUROPÄISCHE PATENTSCHRIFT

(11) **EP 0 729 502 B1**
(45) Veröffentlichungstag und Bekanntmachung des Hinweises auf die Patenterteilung: **28.07.1999**
(21) Anmeldenummer: 95900124.9
(22) Anmeldetag: 09.11.1994
(51) Int. Cl.: C11D 3/386, C11D 1/66, C11D 1/83, C11D 1/825

(54) **ENZYMKOMBINATIONSHALTIGE FLÜSSIGE WASCH- UND REINIGUNGSMITTEL**
LIQUID DETERGENT AND CLEANER CONTAINING COMBINATIONS OF ENZYMES
DETERGENT ET NETTOYANT LIQUIDE CONTENANT DES COMBINAISONS D'ENZYMES

(30) Priorität: 18.11.1993 DE 4339382
(43) Veröffentlichungstag der Anmeldung: 04.09.1996
(73) Patentinhaber: Henkel Kommanditgesellschaft auf Aktien, 40191 Düsseldorf (DE)
(72) Erfinder: MEINE, Georg, D-40822 Mettmann (DE)
(86) Internationale Anmeldenummer: EP9403691
(87) Internationale Veröffentlichungsnummer: WO9514074

(56) Entgegenhaltungen:
- EP-A- 0 381 262
- EP-A- 0 425 214
- WO-A-86/05187

## Beschreibung

Die Erfindung betrifft flüssige Wasch- und Reinigungsmittel, die Protease, Amylase und Cellulase und wasserlöslichen und gegebenenfalls wasserunlöslichen Builder sowie eine nichtionische Tensidkomponente enthalten, die im wesentlichen aus Alkyl- beziehungsweise Alkenylglykosid besteht.

Die Verwendung von Enzymen beziehungsweise Enzymkombinationen zur Verbesserung der Reinigungswirkung von Wasch- und Reinigungsmitteln ist auf dem Gebiet der Wasch- und Reinigungsmittel allgemein bekannt. Zu den am häufigsten eingesetzten Enzymen zählen Protease. Amylase, Cellulase und Lipase. Diese Enzyme können jeweils untereinander unterschiedliche Eigenschaften aufweisen und aus verschiedenen Quellen stammem.

Im Stand der Technik werden auch Enzymkombinationen beschrieben, welche die Reinigungswirkung der Wasch- und Reinigungsmittel bei verschiedensten enzymatisch abbaubaren Verschmutzungen verbessern sollen.

Die europäische Patentanmeldung EP 0 365 103 offenbart ein Waschmittel, welches ein organisches. nichtionisches Tensid und Builder für dieses Tensid sowie eine Enzymkombination, bestehend aus Protease, Amylase und Cellulase, enthält.

In der europäischen Patentanmeldung EP 0 425 214 wird ein enzymhaltiges Wasch- und Reinigungsmittel beschrieben, welches anionische und/oder nichtionische Tenside, bevorzugt einen Builder und eine Enzymkombination aus drei Enzymen, nämlich Protease, Amylase und entweder Lipase oder Cellulase, enthält.

Aus der internationalen Patentanmeldung WO 92/19708 ist ein flüssiges Waschmittel bekannt, das neben anionischen und nichtionischen Tensiden eine Enzymkombination aus Protease und einem zweiten Enzym wie Cellulase enthält, welche mit Hilfe eines aromatischen Boratesters stabilisiert wird.

Aus der internationalen Patentanmeldung WO 86/05187 A1 sind flüssige Zusammensetzungen bekannt. die 1-70 Gew.-% Alkylglykosid und 0,005-5 Gew.-% Enzym enthalten. Die dort genannten brauchbaren Enzyme sind Proteasen, Lipasen und Amylasen. Die für die vorliegende Erfindung wesentliche Cellulase ist in diesem Dokument nicht erwähnt.

Die internationale Patentanmeldung WO 93/11215 offenbart ein flüssiges Waschmittel, welches anionisches oder nichtionisches Tensid, Zitronensäure oder ein wasserlösliches Salz davon, Propandiol und Borsäure, Protease und Cellulase als aktive Komponenten enthält. Die Enzymkombination wird durch Propandiol und Borsäure in der Weise stabilisiert, daß diese beiden Komponenten mit den anderen Bestandteilen vermischt werden, bevor die Zitronensäure oder deren Salz zugefügt wird. Ferner wird offenbart, daß ethoxylierte Tenside die Denaturierung von Cellulase vermeiden.

Tenside auf Basis von Glukose und anderen Zuckern, die Alkylglykoside mit langkettigen Alkylgruppen, gehören zu den nichtionischen Tensiden. Waschmittel, die Alkylglykoside in Kombination mit wenigstens einem üblichen anionischen Tensid enthalten, werden in der europäischen Patentanmeldung EP 070 074 beschrieben. Waschmittel, die Alkylglykoside und Aniontenside enthalten, sind auch aus der europäischen Patentanmeldung EP 092 877 bekannt. Des weiteren sind aus der europäischen Patentanmeldung EP 105 556 flüssige Waschmittel bekannt, die Alkylglykoside, bestimmte andere nichtionische Tenside und anionische Tenside enthalten. Aus der internationalen Patentanmeldung WO 86/2943 sind alkylglykosidhaltige Flüssigwaschmittel bekannt, die zusätzlich übliche Aniontenside enthalten.

Die vorstehend genannten enzymhaltigen Wasch- und Reinigungsmittel haben alle den Nachteil, daß die darin enthaltenden Enzyme nur eine begrenzte Stabilität aufweisen und die Wascheigenschaften sich bereits nach kurzen Lagerzeiten wesentlich verschlechtern. Dies gilt auch für Mittel, denen Enzymstabilisatoren zugesetzt wurden.

Aufgabe der vorliegenden Erfindung ist es, ein Wasch- und Reinigungsmittel zur Verfügung zu stellen, welches eine ausreichende Stabilität der enthaltenden Enzyme gewährleistet und eine verbesserte Waschaktivität aufweist.

Die Erfindung betrifft ein tensid-, protease-, amylase-, cellulase- und builderhaltiges Wasch- und Reinigungsmittel, das eine nichtionische Tensidkomponente enthält, die zu mindestens 50 Gew.-%, insbesondere zu mindestens 80 Gew.-% aus einem Glykosid der Formel (I)

R¹-O(G)ₙ (I)

in der R¹ einen Alkyl- oder Alkenylrest mit 8 bis 22 C-Atomen, G eine Glykose-Einheit und n eine Zahl von 1 bis 10 bedeuten,
besteht.

Überraschenderweise wurde gefunden, daß das erfindungsgemäße Mittel verglichen mit dem Stand der Technik bei geringerer Dosierung eine ähnliche und teilweise sogar bessere Wascheigenschaften aufweist und daß die enthaltenen Enzyme auch nach längerer Lagerung noch eine gute Aktivität aufweisen.

Die zur Einarbeitung in die erfindungsgemäßen Tensidmischungen geeigneten Glykoside sind Verbindungen der allgemeinen Formel I, in der R¹ einen Alkyl- oder Alkenylrest mit 8 bis 22 C-Atomen, G eine Glykoseeinheit und n eine Zahl zwischen 1 und 10 bedeuten. Derartige Verbindungen und ihre Herstellung werden zum Beispiel in den europäischen Patentanmeldungen EP 092 355, EP 301 298, EP 357 969 und EP 362 671 oder der US-amerikanischen Patentschrift US 3 547 828 beschrieben. Bei der Glykosidkomponente ((G)ₙ in Formel I) handelt es sich um Oligo- oder Polymere aus natürlich vorkommenden Aldose- oder Ketose-Monomeren, zu denen insbesondere Glucose, Mannose, Fruktose, Galaktose, Talose, Gulose, Altrose, Allose, Idose, Ribose, Arabinose, Xylose und Lyxose gehören. Die aus derartigen glykosidisch verknüpften Monomeren bestehenden Oligomere werden außer durch die Art der in ihnen enthaltenen Zucker durch deren Anzahl, den sogenannten Oligomerisierungsgrad, charakterisiert. Der Oligomerisierungsgrad (n in der Formel I) nimmt als analytisch zu ermittelnde Größe im allgemeinen gebrochene Zahlenwerte an; er liegt bei Werten zwischen 1 und 10, bei den vorzugsweise eingesetzten Glykosiden unter einem Wert von 1,5, insbesondere zwischen 1,2 und 1,4. Bevorzugter Monomer-Baustein ist wegen der guten Verfügbarkeit Glucose.

Der Alkyl- oder Alkenylteil (R¹ in der Formel I) der in den erfindungsgemäßen Mitteln enthaltenen Glykoside stammt bevorzugt ebenfalls aus leicht zugänglichen Derivaten nachwachsender Rohstoffe, insbesondere aus Fettalkoholen, obwohl auch deren verzweigtkettige Isomere, insbesondere sogenannte Oxoalkohole, zur Herstellung verwendbarer Glykoside eingesetzt werden können. Geeignet sind demnach insbesondere die primären Alkohole mit linearen Octyl-, Decyl-, Dodecyl-, Tetradecyl-, Hexadecyl- oder Octadecylresten sowie deren Gemische. Besonders bevorzugte Alkylglykoside enthalten einen Kokosfettalkylrest, das heißt Mischungen mit im wesentlichen R¹=Dodecyl und R¹=Tetradecyl. Die Glykoside können herstellungsbedingt geringe Mengen, beispielsweise 1 bis 2 %, an nicht umgesetztem freiem Fettalkohol enthalten, was sich nicht nachteilig auf die Eigenschaften der damit hergestellten Produkte auswirkt, sondern bei Flüssigprodukten sogar vorteilhaft ist. Fettalkohole können auch als zusätzliche hautschonende Komponenten in Shampoos, Handwaschpasten etc. eingesetzt werden.

Der Anteil an weiterem, neben dem Glykosid enthaltenem Niotensid beträgt bis zu 50 Gew.-%, vorzugsweise höchstens 25 Gew.-%, insbesondere 0,5 Gew.-% bis 20 Gew.-%, bezogen auf die gesamte nichtionische Tensidkomponente. Zu den in Frage kommenden weiteren nichtionischen Tensiden gehören die Alkoxylate, insbesondere die Ethoxylate und/oder Propoxylate von gesättigten oder ein- bis mehrfach ungesättigten linearen oder verzweigtkettigen Alkoholen mit 10 bis 22 C-Atomen, vorzugsweise 12 bis 18 C-Atomen. Der Alkoxylierungsgrad der Alkohole liegt dabei in der Regel zwischen 1 und 20, vorzugsweise zwischen 3 und 10. Sie können in bekannter Weise durch Umsetzung der entsprechenden Alkohole mit den entsprechenden Alkylenoxiden hergestellt werden. Geeignet sind insbesondere die Derivate der Fettalkohole, obwohl auch deren verzweigtkettige Isomere, insbesondere sogenannte Oxoalkohole, zur Herstellung verwendbarer Alkoxylate eingesetzt werden können. Brauchbar sind demgemäß die Alkoxylate, insbesondere die Ethoxylate, primärer Alkohole mit linearen, insbesondere Dodecyl-, Tetradecyl-, Hexadecyl- oder Octadecyl-Resten sowie deren Gemische. Außerdem sind entsprechende Alkoxylierungsprodukte von Alkylaminen, vicinalen Diolen und Carbonsäureamiden, die hinsichtlich des Alkylteils den genannten Alkoholen entsprechen, verwendbar. Darüber hinaus kommen die Ethylenoxid- und/oder Propylenoxid-Insertionsprodukte von Fettsäurealkylestern, wie sie gemäß dem in der internationalen Patentanmeldung WO 90/13533 angegebenen Verfahren hergestellt werden können, sowie Fettsäurepolyhydroxyamide, wie sie gemäß den Verfahren der US-amerikanischen Patentschriften US 1 985 424, US 2 016 962 und US 2 703 798 sowie der internationalen Patentanmeldung WO 92/06984 hergestellt werden können, in Betracht.

Derartiges nichtionisches Tensidsystem, bestehend aus Glykosid gemäß Formel (I) und gegebenenfalls weiterem nichtionischen Tensid, ist in den erfindungsgemäßen Mitteln vorzugsweise in Mengen von 1 Gew.-% bis 50 Gew.-%, insbesondere von 1 Gew.-% bis 40 Gew.-% enthalten. Falls es sich bei dem erfindungsgemäßen Mittel um ein Reinigungsmittel, beispielsweise ein manuelles oder maschinelles Geschirrspülmittel oder ein Reinigungsmittel für harte Oberflächen handelt, kann der Gehalt an nichtionischem Tensid auch geringer sein und liegt dann vorzugsweise bei 0,5 Gew.-% bis 20 Gew.-%, insbesondere 0,9 Gew.-% bis 10 Gew.-%.

Darüberhinaus können die erfindungsgemäBen Mittel weitere Tenside, vorzugsweise synthetische Aniontenside des Sulfat- oder Sulfonat-Typs, in Mengen von vorzugsweise nicht über 20 Gew.-%, insbesondere von 0,1 Gew.-% bis 18 Gew.-%, jeweils bezogen auf gesamtes Mittel, enthalten. Als für den Einsatz in den erfindungsgemäßen Mitteln besonders geeignete synthetische Aniontenside sind die Alkyl- und/oder Alkenylsulfate mit 8 bis 22 C-Atomen, die ein Alkali-, Ammonium- oder Alkyl- beziehungsweise Hydroxyalkyl-substituiertes Ammoniumion als Gegenkation tragen, zu nennen. Bevorzugt sind die Derivate der Fettalkohole mit insbesondere 12 bis 18 C-Atomen und deren verzweigtkettige Analoga, der sogenannten Oxoalkohole. Die Alkyl- und Alkenylsulfate können in bekannter Weise durch Reaktion der entsprechenden Alkoholkomponente mit einem üblichen Sulfatierungsreagenz, insbesondere Schwefeltrioxid oder Chlorsulfonsäure, und anschließende Neutralisation mit Alkali-, Ammonium- oder Alkyl- beziehungsweise Hydroxyalkyl-substituierten Ammoniumbasen hergestellt werden. Derartige Alkyl- und/oder Alkenylsulfate sind in den erfindungsgemäßen Mitteln vorzugsweise in Mengen von 0,1 Gew.-% bis 20 Gew.-%, insbesondere von 0,1 Gew.-% bis 18 Gew.-% enthalten.

Zu den einsetzbaren Tensiden vom Sulfat-Typ gehören auch die sulfatierten Alkoxylierungsprodukte der genannten Alkohole, sogenannte Ethersulfate. Vorzugsweise enthalten derartige Ethersulfate 2 bis 30, insbesondere 4 bis 10, Ethylenglykol-Gruppen pro Molekül. Zu den geeigneten Aniontensiden vom Sulfonat-Typ gehören die durch Umsetzung von Fettsäureestern mit Schwefeltrioxid und anschließender Neutralisation erhältlichen a-Sulfoester, insbesondere die sich von Fettsäuren mit 8 bis 22 C-Atomen, vorzugsweise 12 bis 18 C-Atomen, und linearen Alkoholen mit 1 bis 6 C-Atomen, vorzugsweise 1 bis 4 C-Atomen, ableitenden Sulfonierungsprodukte, sowie die durch formale Verseifung aus diesen hervorgehenden Sulfofettsäuren.

Falls synthetisches Aniontensid vom Alkyl- beziehungsweise Alkenylsulfat- beziehungsweise Ethersulfattyp vorhanden ist, beträgt das Gewichtsverhältnis von Glykosid zu Alkyl- beziehungsweise Alkenyl- beziehungsweise Ethersulfat vorzugsweise 5:1 bis 1:4, insbesondere 1:1 bis 1:3,5, wobei Aniontensid mit einem linearen, primären Alkyl- beziehungsweise Alkenylrest mit 14 bis 18 C-Atomen besonders bevorzugt ist.

Als weitere tensidische Inhaltsstoffe, die dem erfindungsgemäßen Mittel zugesetzt werden können, kommen Seifen in Betracht, wobei gesättigte Fettsäureseifen, wie die Salze der Laurinsäure, Myristinsäure, Palmitinsäure oder Stearinsäure, sowie aus natürlichen Fettsäuregemischen, zum Beispiel Kokos-, Palmkern-, oder Talgfettsäuren, abgeleitete Seifen geeignet sind. Insbesondere sind solche Seifengemische bevorzugt, die zu 50 Gew.-% bis 100 Gew.-% aus gesättigten C₁₂-C₁₈-Fettsäureseifen und bis zu 50 Gew.-% aus Ölsäureseife zusammengesetzt sind. Vorzugsweise ist Seife in Mengen von 0,1 Gew.-% bis 5 Gew.-% enthalten. Insbesondere in flüssigen Mitteln können jedoch auch höhere Seifenmengen von bis zu 20 Gew.-% enthalten sein.

Erfindungsgemäß enthält das Wasch- und Reinigungsmittel Enzyme aus der Klasse der Proteasen, Amylasen und Cellulasen. Vorzugsweise werden aus Pilzen oder Bakterienstämmen, wie Bacillus subtilis, Bacillus licheniformis, Bacillus lentus und Streptomyces griseus gewonnene enzymatische Wirkstoffe eingesetzt.

Zu den in den erfindungsgemäßen Mitteln einsetzbaren Proteasen gehören die aus Mikroorganismen, insbesondere Bakterien oder Pilzen, gewinnbaren Enzyme mit einem pH-Optimum im alkalischen Bereich, beispielsweise die aus den internationalen Patentanmeldungen WO 92/07067, WO 91/02792, WO 88/03947 oder WO 88/03946 oder den europäischen Patentanmeldungen EP 471 265, EP 416 967 oder EP 394 352 bekannten Proteasen. Protease wird im erfindungsgemäßen Mittel vorzugsweise in solchen Mengen eingesetzt, daß das fertige Mittel 100 PE/g bis 15000 PE/g (Protease-Einheiten pro Gramm, bestimmt nach der in Tenside 7, 125 (1970) beschriebenen Methode), insbesondere 125 PE/g bis 7500 PE/g und besonders bevorzugt 150 PE/g bis 4500 PE/g aufweist. Geeignete Proteasen sind im Handel erhältlich, beispielsweise unter den Namen BLAP^{(R)}, Savinase^{(R)}, Esperase^{(R)}, Maxatase^{(R)}, 0ptimase^{(R)} oder Alcalase^{(R)}.

Zu den in erfindungsgemäßen Mitteln einsetzbaren Amylasen gehören die aus Bakterien oder Pilzen gewinnbaren Enzyme, welche ein pH-Optimum vorzugsweise im alkalischen Bereich bis etwa pH 10 aufweisen. Brauchbare Handelsprodukte sind beispielsweise Termamyl^{(R)} und Maxamyl^{(R)}. Amylase wird im erfindungsgemäßen Mittel vorzugseise in solchen Mengen eingesetzt, daß das fertige Mittel 0,01 KNU/g bis 3 KNU/g ("Kilo-Novo-Units" pro Gramm gemäß der Standard-Methode der Firma Novo, wobei 1 KNU die Enzymmenge ist, die 5,26 g Stärke bei pH 5,6 und 37°C abbaut, basierend auf der von P. Bernfeld in S.P. Colowick und N.D. Kaplan, Methods in Enzymology, Band 1, 1955, Seite 149 beschriebenen Methode), insbesondere 0,010 KNU/g bis 1,8 KNU/g und besonders bevorzugt 0,01 KNU/g bis 1,6 KNU/g aufweist.

Auch die erfindungsgemäß verwendete Cellulase gehört zu den aus Bakterien oder Pilzen gewinnbaren Enzymen, welche ein pH-Optimum vorzugsweise im fast neutralen bis schwach alkalischen pH-Bereich von 6 bis 9,5 aufweisen. Derartige Cellulasen sind beispielsweise aus den deutschen Offenlegungsschriften DE 31 17 250, DE 32 07 825, DE 32 07 847, DE 33 22 950 oder den europäischen Patentanmeldungen EP 265 832, EP 269 077, EP 270 974, EP 273 125 sowie EP 339 550 bekannt. Sie werden im erfindungsgemäßen Mittel vorzugsweise in solchen Mengen eingesetzt, daß das fertige Mittel eine cellulolytische Aktivität von 0,05 IU/g bis 1,5 IU/g ("International Units" pro Gramm, basierend auf der enzymatischen Hydrolyse von Na-Carboxymethylcellulose bei pH 9,0 und 40°C, wie in Agric. Biol. Chem. 53, 1275 (1989) von S. Ito et al. beschrieben), insbesondere 0,07 IU/g bis 1,4 IU/g und besonders bevorzugt 0,1 IU/g bis 1,3 IU/g aufweist. Geeignete Handelsprodukte sind beispielsweise Celluzyme^{(R)} der Novo Industri oder KAC^{(R)} von Kao.

Das erfindungsgemäße Mittel enthält vorzugsweise 5 Gew.-% bis 55 Gew.-%, insbesondere 5 bis 35 Gew.-%, wasserlöslichen, organischen und/oder anorganischen Builder. Zu den wasserlöslichen, organischen Buildersubstanzen gehören insbesondere solche aus der Klasse der Polycarbonsäuren, insbesondere Citronensäure und Zuckersäuren sowie polymere Acrylsäuren, Methacrylsäuren, Maleinsäuren und Mischpolymere aus diesen, die auch geringe Anteile polymerisierbarer Substanzen ohne Carbonsäurefunktionalität einpolymerisiert enthalten können. Die relative Molekülmasse der Homopolymeren liegt im allgemeinen zwischen 1000 und 100000, die der Copolymeren zwischen 2000 und 200000, vorzugsweise 50000 bis 120000, bezogen auf freie Säure. Ein besonders bevorzugtes Acrylsäure-Maleinsäure-Copolymer weist eine relative Molekülmasse von 50000 bis 100000 auf. Geeignete, wenn auch weniger bevorzugte Verbindungen dieser Klasse sind Copolymere der Acrylsäure oder Methacrylsäure mit Vinylethern, wie Vinylmethylethern, Vinylester, Ethylen, Propylen und Styrol, in denen der Anteil der Säure mindestens 50 Gew.-% beträgt.

Als wasserlösliche organische Buildersubstanzen können auch Terpolymere eingesetzt werden, die als Monomere zwei Carbonsäuren und/oder deren Salze sowie als drittes Monomer Vinylalkohol und/oder ein Vinylalkohol-Derivat oder ein Kohlenhydrat enthalten. Das erste saure Monomer beziehungsweise deren Salz leitet sich von einer monoethylenisch ungesättigten C₃-C₈-Carbonsäure und vorzugsweise von einer C₃-C₄-Nonocarbonsäure, insbesondere von (Meth)acrylsäure ab. Das zweite saure Monomer beziehungsweise dessen Salz kann ein Derivat einer C₄-C₈-Dicarbonsäure, vorzugsweise einer C₄-C₈-Dicarbonsäure sein, wobei Maleinsäure besonders bevorzugt ist. Die dritte monomere Einheit wird in diesem Fall von Vinylalkohol und/oder vorzugsweise einem veresterten Vinylalkohol gebildet. Insbesondere sind Vinylalkohol-Derivate bevorzugt, welche einen Ester aus kurzkettigen Carbonsäuren, beispielsweise von C₁-C₄-Carbonsäuren, mit Vinylalkohol darstellen. Bevorzugte Terpolymere enthalten dabei 60 Gew.-% bis 95 Gew.-%, insbesondere 70 Gew.-% bis 90 Gew.-% (Meth)-acrylsäure beziehungsweise (Meth)acrylat, besonders bevorzugt Acrylsäure beziehungsweise Acrylat, und Maleinsäure beziehungsweise Maleat sowie 5 Gew.-% bis 40 Gew.-%, vorzugsweise 10 Gew.-% bis 30 Gew.-% Vinylalkohol und/oder Vinylacetat. Ganz besonders bevorzugt sind dabei Terpolymere, in denen das Gewichtsverhältnis (Meth)acrylsäure beziehungsweise (Meth)acrylat zu Maleinsäure beziehungsweise Maleat zwischen 1:1 und 4:1, vorzugsweise zwischen 2:1 und 3:1 und insbesondere 2:1 und 2,5:1 liegt. Dabei sind sowohl die Mengen als auch die Gewichtsverhältnisse auf die Säuren bezogen. Das zweite saure Monomer beziehungsweise dessen Salz kann auch ein Derivat einer Allylsulfonsäure sein, die in 2-Stellung mit einem Alkylrest, vorzugsweise mit einem C₁-C₄-Alkylrest, oder einem aromatischen Rest, der sich vorzugsweise von Benzol oder Benzol-Derivaten ableitet, substituiert ist. Bevorzugte Terpolymere enthalten dabei 40 Gew.-% bis 60 Gew.-%, insbesondere 45 bis 55 Gew.-% (Meth)acrylsäure beziehungsweise (Meth)acrylat, besonders bevorzugt Acrylsäure beziehungsweise Acrylat, 10 Gew.-% bis 30 Gew.-%, vorzugsweise 15 Gew.-% bis 25 Gew.-% Methallylsulfonsäure beziehungsweise Methallylsulfonat und als drittes Monomer 15 Gew.-% bis 40 Gew.-%, vorzugsweise 20 Gew.-% bis 40 Gew.-% eines Kohlenhydrats. Dieses Kohlenhydrat kann dabei beispielsweise ein Mono-, Di-, Oligo- oder Polysaccharid sein, wobei Mono-, Di- oder Oligosaccharide bevorzugt sind, besonders bevorzugt ist Saccharose. Durch den Einsatz des dritten Monomers werden vermutlich Sollbruchstellen in das Polymer eingebaut, die für die gute biologische Abbaubarkeit des Polymers verantwortlich sind. Diese Terpolymere lassen sich insbesondere nach Verfahren herstellen, die in den deutschen Patentanmeldungen P 42 21 381.9 und P 43 00 772.4 beschrieben sind, und weisen im allgemeinen eine relative Molekülmasse zwischen 1000 und 200000, vorzugsweise zwischen 200 und 50000 und insbesondere zwischen 3000 und 10000 auf. Sie können insbesondere zur Herstellung flüssiger Mittel, in Form wäßriger Lösungen, vorzugsweise in Form 30- bis 50-gewichtsprozentiger wäßriger Lösungen eingesetzt werden. Alle genannten Polycarbonsäuren werden in der Regel in Form ihrer wasserlöslichen Salze, insbesondere ihrer Alkalisalze, eingesetzt. Das fertige Mittel enthält diese organischen Buildersubstanzen vorzugsweise in Mengen bis zu 40 Gew.-%, insbesondere bis zu 25 Gew.-% und besonders bevorzugt von 1 Gew.-% bis 5 Gew.-%.

Zusätzlich zum nachfolgend aufgeführten anorganischen Builder können weitere wasserlösliche Substanzen in den erfindungsgemäßen Mittel eingesetzt werden. Geeignet sind in diesem Zusammenhang die Alkalicarbonate, Alkalihydrogencarbonate und Alkalisulfate sowie deren Gemische. Derartiges zusätzliches anorganisches Material kann in Mengen bis zu 20 Gew.-% vorhanden sein, fehlt jedoch vorzugsweise ganz.

Die erfindungsgemäßen Mittel können auch bis zu 15 Gew.-%, insbesondere 0,1 Gew.-% bis 5 Gew.-% wasserunlöslichen anorganischen Builder enthalten. Als geeignete wasserunlösliche anorganische Builder werden insbesondere die bekannten kristallinen oder amorphen Alkalialumosilikaten in Waschmittelqualität, insbesondere Zeolith NaA und gegebenenfalls NaX, sowie kristalline Schichtsilikate, die in der europäischen Patentanmeldung EP 0 164 514 beschrieben werden, eingesetzt.

Die erfindungsgemäßen Mittel können zur Einstellung eines gewünschtenfalls sauren oder schwach alkalischen pH-Werts von insbesondere etwa 8,0 bis 9,5 in 1-gewichtsprozentiger wäßriger Lösung feste anorganische und/oder organische Säuren beziehungsweise saure Salze, beispielsweise Alkalihydrogensulfate, Bernsteinsäure, Adipinsäure oder Glutarsäure sowie deren Gemische, enthalten. Derartige saure Substanzen sind in den erfindungsgemäßen Mitteln vorzugsweise in Mengen nicht über 5 Gew.-%, insbesondere von 0,1 Gew.-% bis 3 Gew.-%, enthalten, wobei Mengen nahe der genannten Obergrenze insbesondere für Reinigungsmittel interessant sind.

Zusätzlich können die erfindungsgemäßen Mittel weitere in Wasch- und Reinigungsmitteln übliche Bestandteile enthalten. Zu diesen fakultativen Bestandteilen gehören insbesondere Abrasivstoffe, beispielsweise Quarzmehl, Komplexbildner für Schwermetalle, beispielsweise Aminopolycarbonsäuren, Aminohydrodxypolycarbonsäuren, Polyphosphonsäuren und/oder Aminopolyphosphonsäuren, Vergrauungsinhibitoren, beispielsweise Celluloseether, Schauminhibitoren, beispielsweise Organopolysiloxane oder Paraffine, und optische Aufheller, beispielsweise Stilbendisulfonsäurederivate. Vorzugsweise sind in den erfindungsgemäßen Mitteln bis zu 1 Gew.-%, insbesondere 0,01 Gew.-% bis 0,5 Gew.-% optische Aufheller, insbesondere Verbindungen aus der Klasse der substituierten 4,4'-Bis(2,4,6-triamino-s-triazinyl)-stilben-2,2'disulfonsäuren, bis zu 5 Gew.-%, insbesondere 0,1 Gew.-% bis 2 Gew.-% Komplexbildner für Schwermetalle, insbesondere Aminoalkylenphosphonsäuren und deren Salze, bis zu 3 Gew.-%, insbesondere 0,5 Gew.-% bis 2 Gew.-% Vergrauungsinhibitoren und bis zu 2 Gew.-%, insbesondere 0,1 Gew.-% bis 1 Gew.-% Schauminhibitoren enthalten, wobei sich die genannten Gewichtsanteile jeweils auf das gesamte Mittel beziehen.

Lösungsmittel, die bei flüssigen Mitteln gemäß der Erfindung eingesetzt werden können, sind neben Wasser vorzugsweise solche, die wassermischbar sind. Zu diesen gehören die niederen Alkohole, beispielsweise Ethanol, Propanol, iso-Propanol, und die isomeren Butanole, Glycerin, niedere Glykole, beispielsweise Ethylen- und Propylenglykol, und die aus den genannten Verbindungsklassen ableitbaren Ether. Der Wassergehalt der Mittel beträgt vorzugsweise 10 Gew.-% bis 50 Gew.-% und insbesondere 20 Gew.-% bis 40 Gew-%. Die Mittel enthalten vorzugsweise 2 bis 12 Gew.-% und insbesondere 3 bis 10 Gew.-% Ethanol oder ein beliebiges Gemisch aus Ethanol und Glycerin.

Zu den gegebenenfalls vorhandenen üblichen Enzymstabilisatoren gehören Aminoalkohole, beispielsweise Mono-, Di-, Triethanol- und -propanolamin und deren Mischungen, niedere Carbonsäuren, wie beispielsweise aus den europäischen Patentanmeldungen EP 376 705 und EP 378 261 bekannt, Borsäure beziehungsweise Alkaliborate, Borsäure-Carbonsäure-Kombinationen, wie sie beispielsweise aus der europäischen Patentanmeldung EP 451 921 bekannt sind, Calciumsalze, beispielsweise die aus der europäischen Patentschrift EP 028 865 bekannte Ca-Ameisensäure-Kombination, Magnesiumsalze, wie beispielsweise aus der europäischen Patentanmeldung EP 378 262 bekannt, und/oder schwefelhaltige Reduktionmittel, wie beispielsweise aus den europäischen Patentanmeldungen EP 080 748 oder EP 080 223 bekannt.

Zu den geeigneten Schauminhibitoren gehören langkettige Seifen, insbesondere Behensäure, Fettsäureamide, Paraffine, Wachse, Mikrokristallinwachse, Organopolysiloxane und deren Gemische, die darüber hinaus mikrofeine, gegebenenfalls silanierte oder anderweitig hydrophobierte Kieselsäure enthalten können. Zum Einsatz in partikelförmigen erfindungsgemäßen Mitteln sind derartige Schauminhibitoren vorzugsweise an granulare, wasserlösliche Trägersubstanzen gebunden, wie beispielsweise in der deutschen Offenlegungsschrift DE 34 36 194, den europäischen Patentanmeldungen EP 262 588, EP 301 414, EP 309 931 oder der europäischen Patentschrift EP 151 386 beschrieben.

Ferner kann das erfindungsgemäße Mittel Vergrauungsinhibitoren enthalten. Vergrauungsinhibitoren haben die Aufgabe, den von der Faser abgelösten Schmutz in der Flotte suspendiert zu halten und so das Vergrauen der Fasern zu verhindern. Hierzu sind wasserlösliche Kolloide meist organischer Natur geeignet, beispielsweise die wasserlöslichen Salze polymerer Carbonsäuren, Leim, Gelatine, Salze von Ethercarbonsäuren oder Ethersulfonsäuren der Stärke oder der Cellulose oder Salze von sauren Schwefelsäureestern der Cellulose oder der Stärke. Auch wasserlösliche, saure Gruppen enthaltende Polyamide sind für diesen Zweck geeignet. Weiterhin lassen sich lösliche Stärkepräparate und andere als die obengenannten Stärkeprodukte verwenden, zum Beispiel teilhydrolysierte Stärke. Na-Carboxymethylcellulose, Methylcellulose, Methylhydroxyethylcellulose und deren Gemische sowie Polyvinylpyrrolidon werden bevorzugt eingesetzt.

Zusätzlich zu den oben genannten Enzymen kann das erfindungsgemäße Mittel auch weitere Enzyme, beispielsweise Oxidase, Peroxidase und/oder Lipase enthalten. Bei der Lipase handelt es sich um ein aus Mikroorganismen, insbesondere Bakterien oder Pilzen, gewinnbares Enzym. Ein solches ist beispielsweise aus den europäischen Patentanmeldungen EP 204 208, EP 214 761, EP 258 068, EP 407 225 oder der internationalen Patentanmeldung WO 87/00859 bekannt. Brauchbare im Handel erhältiche Lipasen sind beispielsweise Lipolase^{(R)} und Lipozym^{(R)}. Lipase wird im erfindungsgemäßen Mittel vorzugsweise in solchen Mengen eingesetzt, daß das fertige Mittel 10 LU/g bis 10 000 LU/g ("Lipase-activity Units" pro Gramm, bestimmt über die enzymatische Hydrolyse von Tributyrin bei 30°C und pH 7 nach der in EP 258 068 genannten Methode), insbesondere 80 LU/g bis 5000 LU/g und besonders bevorzugt 100 LU/g bis 1000 LU/g aufweist.

Eine bevorzugte Ausführungsform umfaßt ein flüssiges Mittel, enthaltend 5 Gew.-% bis 35 Gew.-% wasserlöslichen organischen Builder, bis zu 15 Gew.-%, insbesondere 0,1 Gew.-% bis 5 Gew.-% wasserunlöslichen anorganischen Builder, bis zu 15 Gew.-%, insbesondere 0,5 Gew.-% bis 10 Gew.-% synthetisches Aniontensid, 1 Gew.-% bis 40 Gew.-% nichtionisches Tensid, bis zu 15 Gew.-%, insbesondere 4 Gew.-% bis 12 Gew.-% Seife und bis zu 30 Gew.-%, insbesondere 1 Gew.-% bis 25 Gew.-% Wasser und/oder wassermischbares Lösungsmittel sowie bis zu 10 Gew.-%, insbesondere 0,01 bis 7,5 Gew.-% Enzymstabilisatorsystem.

Die flüssigen Mittel der vorliegenden Erfindung können durch einfaches Vermischen der Bestandteile oder deren Vorgemische, die flüssig oder in Wasser beziehungsweise einem vorgesehenen Lösungsmittel gelöst vorliegen können, hergestellt werden.

## Patentansprüche

1. Flüssiges tensid-, protease-, amylase-, cellulase- und builderhaltiges Wasch- und Reinigungsmittel, das eine nichtionische Tensidkomponente enthält, die zu mindestens 50 Gew.-%, insbesondere zu mindestens 80 Gew.-% aus einem Glykosid der Formel (I)
R¹-O(G)ₙ (I)
in der R¹ einen Alkyl- oder Alkenylrest mit 8 bis 22 C-Atomen, G eine Glykose-Einheit und n eine Zahl von 1 bis 10 bedeuten, besteht.

2. Mittel nach Anspruch 1, dadurch gekennzeichnet, dab die nichtionische Tensidkomponente zu mindestens 80 Gew.-% aus einem Glykosid der Formel (I) besteht und nebem diesem als weiteres Niotensid Fettalkylpolyalkoxylat, insbesondere -ethoxylat und/oder -propoxylat, Fettsäurepolyhydroxyamid und/oder Ethoxylierungs- und/oder Propoxylierungsprodukt von Fettalkylaminen, vicinalen Diolen, Fettsäurealkylestern und/oder Fettsäureamiden enthält.

3. Mittel nach Anspruch 1, dadurch gekennzeichnet, dab der Anteil an weiterem, neben dem Glykosid enthaltenem Niotensid höchstens 25 Gew.-%, insbesondere 0,5 Gew.-% bis 20 Gew.-%, bezogen auf die gesamte nichtionische Tensidkomponente, beträgt.

4. Mittel nach einem der Ansprüche 1 bis 3, dadurch gekennzeichnet, dab es 5 Gew.-% bis 55 Gew.-% wasserlöslichen Builder, Protease in einer solchen Menge, dab die Aktivität 100 PE/g bis 15000 PE/g, insbesondere 125 PE/g bis 7500 PE/g, bezogen auf das gesamte Mittel, beträgt, Amylase in einer solchen Menge, dab die Aktivität 0,01 KNU/g bis 3 KNU/g, insbesondere 0,01 KNU/g bis 1,8 KNU/g, bezogen auf das gesamte Mittel, beträgt und Cellulase in einer solchen Menge, dab die Aktivität 0,05 IU/g bis 1,5 IU/g, insbesondere 0,07 IU/g bis 1,4 IU/g, bezogen auf das gesamte Mittel, beträgt, bis zu 20 Gew.-%, insbesondere 0,1 Gew.-% bis 18 Gew.-% synthetisches Aniontensid und 1 Gew.-% bis 50 Gew.-% nichtionische Tensidkomponente enthält.

5. Mittel nach Anspruch 4, dadurch gekennzeichnet, daß das Aniontensid aus den Alkyl- beziehungsweise Alkenylsulfaten und/oder den Alkyl- beziehungsweise Alkenylethersulfaten ausgewählt wird, in denen die Alkyl- beziehungsweise Alkenylgruppe 8 bis 22, insbesondere 12 bis 18 C-Atome besitzt.

6. Mittel nach einem der Ansprüche 1 bis 5, dadurch gekennzeichnet, daß es 5 Gew.-% bis 35 Gew.-% wasserlöslichen organischen Builder, bis zu 15 Gew.-%, insbesondere 0,1 Gew.-% bis 5 Gew.-% wasserunlöslichen anorganischen Builder, bis zu 15 Gew.-%, insbesondere 0,5 Gew.-% bis 10 Gew.-% synthetisches Aniontensid, 1 Gew.-% bis 40 Gew.-% nichtionisches Tensid, bis zu 15 Gew.-%, insbesondere 4 Gew.-% bis 12 Gew.-% Seife und bis zu 30 Gew.-%, insbesondere 1 Gew.-% bis 25 Gew.-% Wasser und/oder wassermischbares Lösungsmittel sowie bis zu 10 Gew.-%, insbesondere 0,01 Gew.-% bis 7,5 Gew.-% Enzymstabilisatorsystem enthält.

7. Mittel nach einem der Ansprüche 1 bis 6, dadurch gekennzeichnet, daß das Glykosid der Formel (I) ein Alkyl- oder Alkenylglucosid ist und einen Oligomerisierungsgrad n unter 1,5, insbesondere 1,2 bis 1,4, besitzt.

8. Mittel nach einem der Ansprüche 1 bis 7, dadurch gekennzeichnet, daß es Glykosid gemäß Formel (I) und Alkyl- beziehungsweise Alkenyl-beziehungsweise Ethersulfat mit einem linearen, primären Alkyl- beziehungsweise Alkenylrest mit 14 bis 18 C-Atomen im Gewichtsverhältnis 5:1 bis 1:4, insbesondere 1:1 bis 1:3,5 enthält.

## Claims

1. A liquid surfactant-, protease-, amylase-, cellulase- and builder- containing detergent, characterized in that it contains a nonionic surfactant component of which at least 50% by weight and, more particularly, at least 80% by weight consists of a glycoside corresponding to formula (I):
R¹-O(G)ₙ (I)
in which R¹ is an alkyl or alkenyl group containing 8 to 22 carbon atoms, G is a glycose unit and n is a number of 1 to 10.

2. A detergent as claimed in claim 1, characterized in that at least 80% by weight of the nonionic surfactant component consists of a glycoside corresponding to formula (I) and, besides the glycoside, the nonionic surfactant component contains fatty alkyl polyalkoxylate, more especially ethyoxylate and/or propoxylate, fatty acid polyhydroxyamide and/or ethoxylation and/or propoxylation product of fatty alkylamines, vicinal diols, fatty acid alkyl esters and/or fatty acid amides as a further nonionic surfactant.

3. A detergent as claimed in claim 1, characterized in that the percentage content of further nonionic surfactant present in addition to the glycoside is at most 25% by weight and, more particularly, 0.5% by weight to 20% by weight, based on the nonionic surfactant component as a whole.

4. A detergent as claimed in any of claims 1 to 3, characterized in that it contains 5% by weight to 55% by weight of water-soluble builder, protease in such a quantity that its activity amounts to 100 PU/g to 15,000 PU/g and, more particularly, to 125 PU/g to 7,500 PU/g, based on the detergent as a whole, amylase in such a quantity that its activity amounts to 0.01 KNU/g to 3 KNU/g and, more particularly, to 0.01 KNU/g to 1.8 KNU/g, based on the detergent as a whole, and cellulase in such a quantity that its activity amounts to 0.05 IU/g to 1.5 IU/g and, more particularly, to 0.07 IU/g to 1.4 IU/g, based on the detergent as a whole, up to 20% by weight and, more particularly, 0.1% by weight to 18% by weight of synthetic anionic surfactant and 1% by weight to 50% by weight of nonionic surfactant component.

5. A detergent as claimed in claim 4, characterized in that the anionic surfactant is selected from alkyl or alkenyl sulfates and/or alkyl or alkenyl ether sulfates in which the alkyl or alkenyl group contains 8 to 22 and, more particularly, 12 to 18 carbon atoms.

6. A detergent as claimed in any of claims 1 to 5, characterized in that it contains 5% by weight to 35% by weight of water-soluble organic builder, up to 15% by weight and, more particularly, 0.1% by weight to 5% by weight of water-insoluble inorganic builder, up to 15% by weight and, more particularly, 0.5% by weight to 10% by weight of synthetic anionic surfactant, 1% by weight to 40% by weight of nonionic surfactant, up to 15% by weight and, more particularly, 4% by weight to 12% by weight of soap and up to 30% by weight and, more particularly, 1% by weight to 25% by weight of water and/or water-miscible solvent and up to 10% by weight and, more particularly, 0.01% by weight to 7.5% by weight of enzyme stabilizer system.

7. A detergent as claimed in any of claims 1 to 6, characterized in that the glycoside of formula (I) is an alkyl or alkenyl glucoside and has a degree of oligomerization n below 1.5 and, more particularly, from 1.2 to 1.4.

8. A detergent as claimed in any of claims 1 to 7, characterized in that it contains the glycoside of formula (I) and alkyl or alkenyl or ether sulfate containing a linear primary C₁₄₋₁₈ alkyl or alkenyl group in a ratio by weight of 5:1 to 1:4 and, more particularly, 1:1 to 1:3.5.

## Revendications

1. Détergent et nettoyant liquide contenant du tensioactif, de la protéase, de l'amylase, de la cellulase et de l'adjuvant, qui renferme un composant surfactif non ionique, qui est constitué à au moins 50 % en poids, en particulier à au moins 80 % en poids, d'un glycoside de la formule (I)
R¹-O(G)ₙ (I)
dans laquelle R¹ représente un radical alkyle ou alcényle comportant 8 à 22 atomes de C, G correspond à une unité d'ose et n est un nombre compris entre 1 et 10.

2. Produit selon la revendication 1, caractérisé en ce que le composant surfactif non ionique est constitué à au moins 80 % en poids d'un glycoside de la formule (I), et renferme en plus de celui-ci, comme autre surfactif non ionique, un polyalcoxylate d'alkyle gras, en particulier un éthoxylate et/ou un propoxylate, un polyhydroxyamide d'acide gras et/ou un produit d'éthoxylation et/ou de propoxylation d'alkylamines grasses, de diols vicinaux, d'alkylesters d'acides gras et/ou d'amides d'acides gras.

3. Produit selon la revendication 1, caractérisé en ce que la proportion de l'autre surfactif non ionique contenu en plus du glycoside atteint au maximum 25 % en poids, en particulier 0,5 à 20 % en poids, par rapport à la totalité du composant surfactif non ionique.

4. Produit selon une des revendications 1 à 3, caractérisé en ce qu'il contient 5 à 55 % en poids d'adjuvants solubles dans l'eau, de la protéase en proportion telle que l'activité est comprise entre 100 et 15 000 UP/g, en particulier entre 125 et 7500 UP/g, par rapport à la totalité du produit, de l'amylase en quantité telle, que l'activité est comprise entre 0,01 et 3 KNU/g, en particulier entre 0,01 et 1,8 KNU/g, par rapport à la totalité du produit, et de la cellulase en proportion telle que l'activité est comprise entre 0,05 et 1,5 Ul/g, en particulier entre 0,07 et 1,4 Ul, par rapport à la totalité du produit, jusqu'à 20 % en poids, en particulier entre 0,1 et 18 % en poids de surfactif anionique et 1 à 50 % en poids de composant tensioactif non ionique.

5. Produit selon la revendication 4, caractérisé en ce que le surfactif anionique est sélectionné parmi les alkyl- ou les alcénylsulfates et/ou parmi les alkyl- ou les alcényléthersulfates, dans lesquels le groupe alkyle ou alcényle comporte 8 à 22, de préférence 12 à 18 atomes de C.

6. Produit selon une des revendications 1 à 5, caractérisé en ce qu'il renferme 5 à 35 % en poids d'adjuvants organiques solubles dans l'eau, jusqu'à 15 % en poids, en particulier 0,1 à 5 % en poids d'adjuvants inorganiques insolubles dans l'eau. jusqu'à 15 % en poids, en particulier 0,5 à 10 % en poids de surfactif anionique synthétique, 1 à 40 % en poids de tensioactif non ionique, jusqu'à 15 % en poids, en particulier 4 à 12 % en poids de savon, et jusqu'à 30 % en poids, en particulier 1 à 25 % en poids d'eau et/ou de solvant miscible avec l'eau, ainsi que jusqu'à 10 % en poids, en particulier 0,01 à 7,5 % en poids de système de stabilisant d'enzymes.

7. Produit selon une des revendications 1 à 6, caractérisé en ce que le glycoside de la formule (I) est un alkyl- ou un alcénylglucoside et qu'il possède un degré d'oligomérisation n inférieur à 1,5, en particulier compris entre 1,2 et 1,4.

8. Produit selon une des revendications 1 à 7, caractérisé en ce qu'il renferme un glycoside selon la formule (I) et un alkyl-, alcényl- ou éthersulfate avec un radical alkyle ou alcényle primaire linéaire, comportant 14 à 18 atomes de C, dans un rapport pondéral de 5:1 à 1:4, en particulier de 1:1 à 1:3,5.
